# EUROPÄISCHE PATENTSCHRIFT

(11) **EP 0 819 326 B1**
(45) Veröffentlichungstag und Bekanntmachung des Hinweises auf die Patenterteilung: **14.04.1999**
(21) Anmeldenummer: 95926924.2
(22) Anmeldetag: 18.07.1995
(51) Int. Cl.: H01R 13/703, H01R 13/44, H01H 36/00

(54) **ELEKTROMECHANISCHE VERBINDUNGSVORRICHTUNG**
ELECTROMECHANICAL CONNECTION DEVICE
DISPOSITIF DE CONNEXION ELECTROMECANIQUE

(30) Priorität: 01.04.1995 DE 19512335
(43) Veröffentlichungstag der Anmeldung: 21.01.1998
(73) Patentinhaber: Bullinger, Achim, 89551 Koenigsbronn/Zang (DE); Fritsch, Klaus-Dieter, 89522 Heidenheim (DE)
(72) Erfinder: BULLINGER,Achim, 89551 Koenigsbronn/Zang (DE); FRITSCH,Klaus Dieter, 89522 Heidenheim (DE); NEIDLEIN,Hermann, 89518 Heidenheim (DE)
(74) Vertreter: Lorenz, Werner, Dipl.-Ing.
(86) Internationale Anmeldenummer: EP9502811
(87) Internationale Veröffentlichungsnummer: WO9631923

(56) Entgegenhaltungen:
- WO-A-92/16002
- US-A- 3 521 216
- US-A- 4 317 969

## Beschreibung

Die Erfindung betrifft eine elektromechanische Verbindungsvorrichtung nach der im Oberbegriff von Anspruch 1 näher definierten Art.

Eine Verbindungsvorrichtung dieser Art ist in der EP 0 573 471 B1 beschrieben. Durch die vorbekannte Verbindungsvorrichtung, die aus einer Schalteinrichtung, die die Funktion einer Steckdose herkömmlicher Art übernimmt, und einer Auslöseeinrichtung, die die Funktion eines Steckers übernimmt, besteht, wird eine Verbindungsvorrichtung geschaffen, die eine sehr geringe Bautiefe aufweist und die darüberhinaus hohen Sicherheitsanforderungen entspricht.

Bei der elektromechanischen Verbindungsvorrichtung nach der EP 0 573 471 B1 erfolgt sowohl der mechanische als auch der elektrische Kontakt über Magnete. Hierzu sind sowohl der Arbeitsschlitten, der mit Stromzuführungskontakten verbindbar ist, als auch die Schaltmagnete elektrisch leitend. Die Stromverbindung wird direkt über Kontakthütchen zu Auslösemagnete in der Auslöseeinrichtung geleitet, die ebenfalls elektrisch leitend sind. Die Magnete sind außenseitig von einem Erdungsring umgeben, der bündig in das elektrisch isolierende Gehäuse der Schalteinrichtung eingelassen ist.

Nachteilig bei dieser Verbindungsvorrichtung ist jedoch, daß aufgrund der Ausgestaltung der Schaltmagnete und Auslösemagnete als miteinander korrespondierende Ringmagnete bei einem verdrehten Anbringen des Aufnehmers auf der Schalteinrichtung kein sofortiges Zuschalten des Arbeitsschlittens und damit keine sofortige Stromführung erfolgt.

Ein weiterer Nachteil besteht darin, daß magnetische Materialien hitzeempfindlich sind, und somit ein Kurzschluß zum Verlust der magnetischen Bauteile führen würde.

Der vorliegenden Erfindung liegt daher die Aufgabe zugrunde, die eingangs erwähnte elektromechanische Verbindungsvorrichtung weiter zu verbessern, insbesondere eine noch höhere Sicherheit durch ein schnelleres Zu- und Zurückschalten des Arbeitsschlittens zu gewährleisten.

Erfindungsgemäß wird diese Aufgabe durch die im kennzeichnenden Teil von Anspruch 1 genannten Merkmale gelöst.

Erfindungsgemäß werden nunmehr mehrere Schaltmagnete im Abstand voneinander mit Magnetteilen, die unterschiedliche Polaritäten aufweisen, angeordnet. Eine gleiche Anzahl von Auslösemagneten mit Magnetteilen mit entgegengesetzter Polung ist im gleichen Umfangsbereich wie die Schaltmagnete in der Auslöseeinrichtung angeordnet. Dadurch, daß die Kontaktstifte in der Auslöseeinrichtung federnd gelagert und im nichtgeschalteten Zustand vorstehend sind, ergibt sich im geschalteten Zustand ein sicherer Kontakt.

Die Schaltmagnete und Auslösemagnete können vorteilhafterweise als Segmente ausgebildet sein. Die Segmente bzw. Magnetteile können dabei in entsprechenden Gruppierungen am Rande eines kreisförmig ausgebildeten Arbeitsschlittens auf Abstand voneinander angeordnet sein. Auf diese Weise wirken sich kleinere Verdrehungen der Auslöseeinrichtung auf der Schalteinrichtung stärker aus, da bei Verdrehungen die jeweiligen Gegenpole der Magnete früher erreicht werden, wodurch eine abstoßende Kraft erzeugt wird, die zusätzlich die Rückstellkraft durch die Rückstellfeder verstärkt. Dadurch ergibt sich insgesamt eine größere Rückstellkraft und ein schnelleres Zurückschalten des Arbeitsschlittens, wodurch die Stromführung rascher unterbrochen wird und die Sicherheit insgesamt erheblich erhöht wird.

Vorteilhafterweise können dazu die Magnetteile in entsprechenden Codierungen angeordnet sein, z.B. in alternierenden Nord/Süd-Kombinationen mit 180°-Symmetrie, wodurch ein sehr schnelles Zurückschalten des Arbeitsschlittens bei Verdrehungen der Auslöseeinrichtung erreicht wird. Bedingt durch die dabei auftretenden größere Winkellängen entstehen schon bei sehr kleinen Verdrehungen gegensinnige Felder und damit entsprechend hohe abstoßende Kräfte, so daß der Magnetschlitten in den nicht geschalteten Ruhezustand zurückkehrt.

Eine weitere sehr vorteilhafte Ausgestaltung der Erfindung kann darin bestehen, daß die Magnete nicht mehr an der Strom- bzw. Spannungsführung beteiligt werden d.h., sie stehen nicht mehr unter Spannung. Der Strom selbst kann gesondert über Kontaktpaare geleitet werden, die sich in einem inneren Bereich des Gehäuses und zwar zwischen der Gehäusemitte und den Schaltmagneten befinden können. Dies bedeutet, es ist auch für den Arbeitsschlitten, der den Kontakt zu den Stromzuführungskontakten herstellt, nur noch eine elektrisch leitende Brücke erforderlich. Der Arbeitsschlitten selbst kann zusammen mit den darauf angeordneten Schaltmagneten elektrisch nicht leitend sein.

Durch die Anordnung der Kontaktpaare im inneren Bereich ist auch eine weitere Sicherheitserhöhung gegeben. Darüber hinaus können die Kontaktpaare stabiler und sicherer, z.B. in Form von breiten Kontaktstiften ausgebildet sein.

Ein weiterer Vorteil ergibt sich, wenn die Schaltmagnete und Auslösemagnete in geschaltetem Zustand mit dem Erdungsring in Kontakt stehen. Bei dieser vorteilhaften Anordnung kann Wärme, die bei einer vorteilhaften Trennung der Magnete von der Stromführung nicht mehr durch die Stromführung selbst erzeugt wird, sondern durch einen etwaigen Feuchtigkeitsfilm entsteht, über den Erdungsring auf einfache Weise abgeleitet werden.

Vorteilhafte Ausgestaltungen der Erfindung ergeben sich aus weiteren Unteransprüchen und aus den nachfolgend anhand der Zeichnung prinzipmäßig beschriebenen Ausführungsbeispielen.

Es zeigt:
- Fig. 1: einen Längsschnitt durch die erfindungsgemäße elektromechanische Verbindungsvorrichtung mit einer Schalteinrichtung und einer Auslöseeinrichtung im ungeschalteten Zustand,
- Fig. 2: einen Schnitt nach der Linie II-II der Fig. 4,
- Fig. 3: einen Längsschnitt, entsprechend dem Schnitt nach der Fig. 1, im geschalteten Zustand,
- Fig. 4: eine Draufsicht auf die Schalteinrichtung nach den Fig. 1 bis 3,
- Fig. 5 bis 7: verschiedene Codierungsmöglichkeiten für die Magnete,
- Fig. 8: eine Draufsicht auf einen Adapter (in verkleinertem Maßstab),
- Fig. 9: eine Seitenansicht des Adapters nach der Fig. 8,
- Fig. 10: eine Draufsicht auf eine Auslöseeinrichtung in Form eines Steckers (in verkleinertem Maßstab),
- Fig. 11: die Seitenansicht des Steckers nach der Fig. 10.

Die elektromechanische Verbindungsvorrichtung besteht aus einer Schalteinrichtung 1, die die Funktion einer herkömmlichen Steckdose ersetzt und im allgemeinen an einer gewünschten Stelle fest eingebaut ist, und aus einer Auslöseeinrichtung 2, die die Funktion eines herkömmlichen Steckers ersetzt, welcher im allgemeinen mit einem Verbraucher verbunden ist oder welcher direkt an den Verbraucher angeordnet ist. Sobald eine elektrisch leitende Verbindung zwischen der Schalteinrichtung 1 und der Auslöseeinrichtung 2 geschaffen ist, wird der jeweilige mit der Auslöseeinrichtung 2 verbundene Verbraucher entsprechend mit Strom versorgt.

Grundsätzlich ist die Schalteinrichtung 1 und die Auslöseeinrichtung 2 von einem gleichen Aufbauprinzip wie die in der EP 0 573 471 B1 beschriebene elektromechanische Verbindungsvorrichtung. So weist die Schalteinrichtung 1 eine geschlossene Baueinheit in einem zweiteiligen Gehäuse 3 auf. Im Ruhezustand, d.h. wenn die Auslöseeinrichtung 2 nicht auf die Schalteinrichtung 1 aufgesetzt ist, ist ein Arbeitsschlitten 4, auf dem Schaltmagnete 5 in Form von Magnetteilen mit unterschiedlichen Polaritäten angeordnet sind, durch eine ferromagnetische Rückhalteplatte 7 auf dem Boden des Gehäuses 3 gehalten. Die ferromagnetische Rückhalteplatte kann auch ein Magnetring 7 sein.

Die Schaltmagnete 5 sind im äußeren Umfangsbereich des kreisförmigen Arbeitsschlittens 4 angeordnet. Wie aus Fig. 4 ersichtlich ist, sind dabei die als magnetisch codierte Magnetteile ausgebildeten Schaltmagnete 5 gemäß Ausführungsbeispiel nach den Fig. 1 bis 4 und Fig. 7 in insgesamt vier Vierergruppen über den Umfang verteilt angeordnet. Jede Gruppe besteht somit aus vier codierten Magnetteilen 5a bis 5d mit je zwei Nord- und zwei Südpolen, die so zueinander angeordnet sind, daß jeweils unterschiedliche Polaritäten aneinander angrenzen. Dies bedeutet, im äußeren Bereich liegen ein Süd- und ein Nordpol nebeneinander, und im inneren Bereich liegen sich ein Nord- und ein Südpol gegenüber.

Jede Gruppe mit den auf diese Weise codierten Magnetteilen 5a, 5b, 5c oder 5d ist so im Inneren der Schalteinrichtung 1 angeordnet und weist eine derartige Höhe auf, daß sie auch im nichtgeschalteten Zustand wenigstens in ihrem oberen Bereich in einem Führungsring 6 geführt sind. Hierzu tauchen sie entsprechend im oberen Bereich in den Führungsring 6 ein. Der Führungsring 6 stellt gleichzeitig einen Erdungsring dar, wozu er entsprechend mit einer nicht dargestellten Kontakteinrichtung verbunden ist, die mit einer in die Schalteinrichtung mündenden Erdungsleitung verbunden ist.

Vier gleichmäßig über den Umfang verteilt angeordnete Rückstellfedern 8 sorgen dafür, daß der Arbeitsschlitten 4 zusätzlich durch eine entsprechende Federkraft im nichtgeschalteten Zustand auf dem Magnetring 7 gehalten ist. Gleichzeitig sorgen sie dafür, daß nach einem Abnehmen der Auslöseeinrichtung 2 von der Schalteinrichtung 1 oder einem entsprechenden Verdrehen der beiden Teile zueinander der Arbeitsschlitten 4 wieder zur Anlage auf dem Magnetring 7 gebracht wird. Wie aus den Fig. 2 und 4 ersichtlich ist, sind die Rückstellfedern 8 ebenfalls in dem Führungsring 6 geführt. Dabei befinden sie sich jeweils in Freiräumen zwischen den Schaltmagneten.

Aus der Fig. 4 ist die Stromzuführung am deutlichsten ersichtlich. Mit "9" ist eine stromführende Leitung und mit "10" ein Nulleiter dargestellt. Die beiden Leitungen werden auf der Innenseite eines Deckels 11 des Gehäuses 3 zu Stromzuführungskontakten 12 geleitet. Eine elektrisch leitende Brücke 13 stellt im geschalteten Zustand jeweils eine Stromverbindung von den Stromzuführungskontakten 12 zu dem entsprechenden Kontaktstift 14 her. Dies bedeutet, ein Kontaktstift 14 ist der Phasenleitung 9 und der zweite Kontaktstift 14 ist dem Nulleiter 10 zugeordnet. Beide Kontaktstifte 14 sind in dem Deckel 11 des Gehäuses 3 angeordnet und auf der Oberseite mit dem Deckel bündig.

Aus den Fig. 1 und 3 ist ersichtlich, daß jede der beiden Brücken 13 elastisch bzw. federnd auf dem Arbeitsschlitten 4 angeordnet ist, um Toleranzungenauigkeiten auszugleichen, ebenso wie Verschleiß, damit stets ein guter Kontakt gewährleistet ist.

Die Auslöseeinrichtung 2, welche ebenfalls ein geschlossenes Gehäuse 15 mit einem Deckel 16 aufweist, ist mit Auslösemagneten 17 versehen, die ebenfalls jeweils aus codierten Magnetteilen gebildet sind. Die Auslösemagnete 17 sind in gleicher Weise und an gleicher Stelle in vier Vierergruppen gemäß Ausführungsbeispiel nach den Fig. 1 bis 4 und Fig. 7 angeordnet. Jede Gruppe ist dabei bezüglich ihrer Polarität so ausgebildet, daß jeweils unterschiedliche Polaritäten im Vergleich zu den Magnetteilen 5a bis 5d der Schaltmagnete 5 der Schalteinrichtung 1 einander gegenüberliegen. Dies bedeutet, bei korrekter Positionierung der Auslöseeinrichtung 2 auf der Schalteinrichtung 1 liegen sich jeweils Nord- und Südpole gegenüber. Auf diese Weise wird der gewünschte Schaltzustand und damit die Stromführung zu dem Verbraucher erreicht. Zu diesem Zweck ist die Auslöseeinrichtung 2 mit entsprechenden zu einem Verbraucher führenden Leitungen 26 und 27 versehen, sofern die Auslöseeinrichtung 2 nicht direkt im oder an dem Verbraucher angeordnet ist.

Ebenso wie die Kontaktstifte 14 in einem Bereich zwischen der Gehäusemitte und den Schaltmagneten 5 angeordnet sind, sind zwei Kontaktstifte 18 in dem Gehäuse 15 im Bereich zwischen der Gehäusemitte und den Auslösemagneten 17 angeordnet. Die Kontaktstifte 18 sind durch Federn 19 in Bohrungen des Gehäuses 15 derart verschiebbar, daß sie mit ihren vorderen Enden aus dem Gehäuse 15 in Richtung auf die Schalteinrichtung 1 geringfügig vorragen. Dies bedeutet, daß bei einer Auflage der Auslöseeinrichtung 2 auf der Schalteinrichtung 1 und damit bei einer elektrischen Kontaktschaltung ein entsprechend sicherer Kontakt gegeben ist (siehe Fig. 3). In diesem Falle werden die Kontaktstifte 18 gegen die Kraft der Feder 19 entsprechend zurückgeschoben.

Die Auslöseeinrichtung 2 ist ebenfalls mit einem Erdungsring 20 versehen, der dem Erdungsring 6 der Schalteinrichtung 1 gegenüberliegt. Zusätzlich ist der Erdungsring 20 der Auslöseeinrichtung 2 mit über den Umfang verteilt angeordneten Erdungsstiften 21 versehen, die jeweils unter Vorspannung durch eine Feder 22 stehen und damit in Richtung auf die Schalteinrichtung 1 aus dem Gehäuse 15 federnd vorstehen.

Wie aus der Fig. 1 ersichtlich ist, stehen dabei die Erdungsstifte 21 weiter aus der Oberfläche des Gehäuses 15 vor als die Kontaktstifte 18. Dies bedeutet, daß damit auf einfache Weise eine voreilende und eine nacheilende Erdung beim Schalten erreicht wird.

Die Erdungsstifte 21 befinden sich in ähnlicher Weise wie die Rückstellfedern 8 der Auslöseeinrichtung 1 in den umfangsseitigen Zwischenräumen zwischen den vier Auslösemagneten 17.

Wie aus der Fig. 4 ersichtlich ist, befinden sich auch die Stromzuführungskontakte 12 ebenfalls in einem Bereich zwischen der Gehäusemitte und den Schaltmagneten 5 bzw. dem Führungsring 6. Auf diese Weise wird nicht nur eine elektromechanische Verbindungsvorrichtung geschaffen, die eine geringe Bautiefe besitzt, sondern darüber hinaus auch eine Vorrichtung, die nur einen geringen Durchmesser bzw. Breite aufweist.

Der Erdungsring 6 dient - wie erwähnt - gleichzeitig als Führungsring für die Schaltmagnete 5, wozu dieser die Schaltmagnete 5 mit einem entsprechend geringen Spiel umgibt. Auf diese Weise ist ein sicheres und verklemmungsfreies Schalten gewährleistet.

In den Fig. 5 bis 7 sind verschiedene Ausführungsbeispiele für die Schaltmagnete 5 und die Auslösemagnete 17 dargestellt.

Gemäß Fig. 5 sind insgesamt nur vier Magnete auf dem Arbeitsschlitten 4 in Viertelringen angeordnet. Die Auslösemagnete 17 der Auslöseeinrichtung besitzen entsprechend an den Kreissegmenten die entgegengesetzte Polarität.

Gemäß Fig. 6 sind jeweils ein Nord- und ein Südpol zu einem Schaltmagenten 5 zusammengefaßt. Insgesamt sind vier Schaltmagnete gleichmäßig über den Umfang verteilt angeordnet.

Die beste Lösung wird mit einer Ausgestaltung gemäß Fig. 7 erreicht, die in dieser Form auch in den Fig. 1 bis 4 beschrieben ist. Hierbei besteht jede der vier Gruppen aus jeweils vier Magnetteilen 5a bis 5d.

Mit der Ausgestaltung ergeben sich alternierende Nord-Süd-Kombinationen mit einer 180°-Symmetrie. Mit dieser Ausgestaltung wird ein sehr schnelles Zurückschalten des Arbeitsschlittens 4 bei einem Verdrehen der Auslöseeinrichtung 2 oder der Schalteinrichtung 1 erreicht. Aufgrund der großen Winkellängen entstehen schon bei kleinen Verdrehungen gegensinnige Felder und damit abstoßende Kräfte, wodurch der Arbeitsschlitten 4 in seine Ruhelage und damit auf Anlage zu dem Magnetring 7 zurückkehrt. Zusätzlich erlaubt die kreisförmige Ausbildung des Arbeitsschlittens 4 und auch des kreisförmigen Gehäuses 3 der Schalteinrichtung 1 und der Auslöseeinrichtung 2 eine sehr gute Kontrolle der Schaltbewegung ohne zusätzliche Führungsstifte. Damit gestaltet sich auch der geometrische Aufbau einfacher. Bei jeder Verschiebe- oder Verdrehrichtung wirken gegensinnige Magnetfelder, die damit sicher den Arbeitsschlitten 4 zurückschalten.

In den Figuren 8 und 9 ist prinzipmäßig ein Adapter 23 dargestellt, der einen Übergang zu dem herkömmlichen elektrischen System mit Schukosteckdosen oder auch mit anderen Steckdosen ermöglicht. Hierzu besitzt der Adapter 23 entsprechend dem jeweils herkömmlichen System Stifte 24 (und gegebenenfalls noch einen Erdungsstift), die in die entsprechende Steckdose bekannter Bauart eingesteckt werden.

Der Adapter 23 ist im Inneren in gleicher Weise aufgebaut wie die Auslöseeinrichtung 1, wobei lediglich die Leitungen 9 und 10 durch die Stifte 24 ersetzt sind. Aus Fig. 8 ist der Erdungsring 6 zusammen mit den beiden Kontaktstiften 14 ersichtlich.

In den Fig. 10 und 11 ist eine separate Auslöseeinrichtung 2 in Form eines Steckers 24 dargestellt, der mit zu einem Verbraucher führenden Leitungen 26 und 27 versehen ist, die in üblicher Weise mit einem Schutzmantel 25 umgeben sind. Der Stecker 24 ist im Inneren in gleicher Weise aufgebaut wie die Auslöseeinrichtung 2. Aus der Fig. 10 ist der Erdungsring 20 zusammen mit vier Erdungsstiften 21 ersichtlich.

## Patentansprüche

1. Elektromechanische Verbindungsvorrichtung mit einer über Stromzuführungskontakte (12) mit einer Stromquelle verbindbaren und Schaltmagnete (5) mit codierten Magnetteilen (5a-5d) in Form einer bestimmten Anordnung der Nord- und Südpole aufweisenden Schalteinrichtung (1), die in einem Gehäuse (3) als geschlossene Baueinheit angeordnet ist, und mit einer Auslösemagnete (17) mit codierten Magnetteilen in Form einer bestimmten Anordnung der Nord- und Südpole aufweisenden und mit einem Verbraucher elektrisch verbindbaren Auslöseeinrichtung (2) verbindbar ist, durch die die Schaltmagnete (5) von einer Ruhelage entgegen einer Rückhaltekraft in eine Arbeitslage bringbar sind und dabei der Kontakt von Kontaktpaaren (14,18) und damit die elektrische Verbindung zwischen der Schalteinrichtung (1) und der Auslöseeinrichtung (2) herstellbar ist, wobei die Schaltmagnete (5) durch ihre Codierung mit den in der Auslöseeinrichtung (2) angeordneten Auslösemagneten (17) mit entgegengesetzt gerichteter Codierung zur Realisierung von Magnetfeldern für den Schaltvorgang zusammenarbeiten, und wobei das Gehäuse (3) der Schalteinrichtung (1) auf der der Auslöseeinrichtung (2) zugewandten Seite mit einem Erdungsring (6) versehen ist,
**dadurch gekennzeichnet**, daß
mehrere Schaltmagnete (5) im äußeren Umfangsbereich eines Arbeitsschlittens (4) auf Abstand voneinander mit Magnetteilen (5a-5d), die unterschiedliche Polaritäten aufweisen, angeordnet sind, und daß eine gleiche Anzahl von Auslösemagneten (17) mit Magnetteilen entgegengesetzter Polung im gleichen Umfangsbereich wie die Schaltmagnete (5) in der Auslöseeinrichtung (2) angeordnet ist, und daß die Kontaktpaare Kontaktstifte (14,18) in der Schalteinrichtung (1) und in der Auslöseeinrichtung (2) aufweisen, wobei die Kontaktstifte (18) in der Auslöseeinrichtung (2) im nichtgeschalteten Zustand aus der der Schalteinrichtung (1) zugewandten Seite vorstehen und federnd in der Auslöseeinrichtung (2) gelagert sind.

2. Elektromechanische Verbindungsvorrichtung nach Anspruch 1,
**dadurch gekennzeichnet**, daß
die Schaltmagnete (5) und die Auslösemagnete (17) als Ringsegmente ausgebildet sind.

3. Elektromechanische Verbindungsvorrichtung nach Anspruch 1 oder 2,
**dadurch gekennzeichnet**, daß
der Arbeitsschlitten (4) wenigstens annähernd kreisförmig ausgebildet ist.

4. Elektromechanische Verbindungsvorrichtung nach Anspruch 2 oder 3,
**dadurch gekennzeichnet**, daß
mehrere, vorzugsweise vier, Magnete (5,17), die jeweils Nord- und Südpole aufweisen, über den Umfang verteilt in der Schalteinrichtung (1) und in der Auslöseeinrichtung (2) angeordnet sind.

5. Elektromechanische Verbindungsvorrichtung nach Anspruch 4,
**dadurch gekennzeichnet**, daß
jeder Magnet (5,17) als Vierergruppe mit Magnetteilen (5a-5d) unterschiedlicher Polarität ausgebildet ist.

6. Elektromechanische Verbindungsvorrichtung nach Anspruch 5,
**dadurch gekennzeichnet**, daß
die Magnetteile in alternierenden Nord-Süd-Kombinationen mit 180°-Symmetrie angeordnet sind.

7. Elektromechanische Verbindungsvorrichtung nach Anspruch 6,
**dadurch gekennzeichnet**, daß
jede Vierergruppe aus zwei Nordpol- und Südpolmagnetteilen (5a-5d) besteht, wobei sich radial und in Umfangsrichtung jeweils Süd- und Nordpole gegenüberstehen.

8. Elektromechanische Verbindungsvorrichtung nach einem der Ansprüche 1 bis 7,
**dadurch gekennzeichnet**, daß
die Schaltmagnete (5) und die Auslösemagnete (17) in geschaltetem Zustand mit dem Erdungsring (6) in Kontakt stehen.

9. Elektromechanische Verbindungsvorrichtung nach einem der Ansprüche 1 bis 8,
**dadurch gekennzeichnet**, daß
die Stromzuführungskontakte (12) wenigstens annähernd in einen Bereich des Gehäuses (3) zwischen der Gehäusemitte und den Schaltmagneten (5) angeordnet sind, wobei die Brücke (13) als elektrisch leitende Auflage auf dem Arbeitsschlitten (4) ausgebildet ist.

10. Elektromechanische Verbindungsvorrichtung nach einem der Ansprüche 1 bis 9,
**dadurch gekennzeichnet**, daß
der Erdungsring (6) als Führungsring für die Schaltmagnete (5) mit in das Gehäuseinnere ragenden und die Schaltmagnete (5) mit Spiel umgebenden seitlichen Ringwänden ausgebildet ist.

## Claims

1. Electromechanical connecting device having a switching mechanism (1) which can be connected via power supply contacts (12) to a current source, exhibits actuating magnets (5) having coded magnet parts (5a-5d) in the form of a specific arrangement of the north and south poles, is arranged in a housing (3) as a closed assembly, and can be connected to a tripping mechanism (2) which exhibits tripping magnets (17) having coded magnet parts in the form of a specific arrangement of the north and south poles and can be connected electrically to a consumer, and by means of which the actuating magnets (5) can be brought from a rest position into a working position against a retaining force, and, in the process, the contact of contact pairs (14, 18) and thus the electrical connection between the switching mechanism (1) and the tripping mechanism (2) can be produced, the actuating magnets (5) co-operating by means of its coding with the tripping magnets (17) having oppositely directed coding, arranged in the tripping mechanism (2), for the purpose of realizing magnetic fields for the actuating operation, and the housing (3) of the switching mechanism (1) being provided with an earthing ring (6) on the side facing the tripping mechanism (2), characterized in that a plurality of actuating magnets (5) are arranged in the outer circumferential region of an operating slide (4) with a spacing from one another with magnet parts (5a-5d) which have different polarities, and in that an equal number of tripping magnets (17) having magnet parts of opposite polarity are arranged in the same circumferential region as the actuating magnets (5) in the tripping mechanism (2), and in that the contact pairs exhibit contact pins (14, 18) in the switching mechanism (1) and in the tripping mechanism (2), the contact pins (18) in the tripping mechanism (2) projecting in the non-connected state from the side facing the switching mechanism (1) and being mounted resiliently in the tripping mechanism (2).

2. Electromechanical connecting device according to Claim 1, characterized in that the actuating magnets (5) and the tripping magnets (17) are constructed as annular segments.

3. Electromechanical connecting device according to Claim 1 or 2, characterized in that the operating slide (4) is constructed at least approximately in a circular fashion.

4. Electromechanical connecting device according to Claim 2 or 3, characterized in that a plurality of, preferably four, magnets (5, 17), which respectively exhibit north and south poles, are arranged distributed over the circumference in the switching mechanism (1) and in the tripping mechanism (2).

5. Electromechanical connecting device according to Claim 4, characterized in that each magnet (5, 17) is constructed as a quad group having magnet parts (5a-5d) of different polarity.

6. Electromechanical connecting device according to Claim 5, characterized in that the magnet parts are arranged in alternating north-south combinations having 180° symmetry.

7. Electromechanical connecting device according to Claim 6, characterized in that each quad group consists of two north-pole and south-pole magnet parts (5a-5d), south and north poles respectively facing one another radially and in the circumferential direction.

8. Electromechanical connecting device according to one of Claims 1 to 7, characterized in that in the connected state the actuating magnets (5) and the tripping magnets (17) are in contact with the earthing ring (6).

9. Electromechanical connecting device according to one of Claims 1 to 8, characterized in that the power supply contacts (12) are arranged at least approximately in a region of the housing (3) between the middle of the housing and the actuating magnets (5), the bridge (13) being constructed as an electrically conductive support on the operating slide (4).

10. Electromechanical connecting device according to one of Claims 1 to 9, characterized in that the earthing ring (6) is constructed as guide ring for the actuating magnets (5), with lateral annular walls which project into the housing interior and surround the actuating magnets (5) with play.

## Revendications

1. Dispositif de raccordement électromécanique comprenant un dispositif de commutation (1) qui peut être raccordé à une source de courant par l'intermédiaire de contacts (12) d'amenée du courant, qui présente des aimants de commutation (5) munis de parties d'aimants codées (5a-5d) sous la forme d'un arrangement déterminé des pôles nord et des pôles sud et qui est agencé dans un boîtier (3) sous la forme d'une unité fermée et peut être relié à un dispositif de déclenchement (2), lequel présente des aimants de déclenchement (17) munis de parties d'aimants codées sous la forme d'un arrangement déterminé des pôles nord et des pôles sud et peut être relié électriquement à un consommateur, et sous l'action duquel les aimants de commutation (5) peuvent être transférés d'une position de repos à une position de travail à l'encontre d'une force de retenue, le contact de paires de contacts (14, 18) et, avec lui, le raccordement électrique entre le dispositif de commutation (1) et le dispositif de déclenchement (2) pouvant alors être établis, les aimants de commutation (5) coopérant par leur codage avec les aimants de déclenchement (17) agencés dans le dispositif de déclenchement (2) et qui présentent un codage orienté en sens inverse pour la réalisation de champs magnétiques pour l'opération de commutation, et le boîtier (3) du dispositif de commutation (1) étant muni d'un anneau de masse (6) sur le côté dirigé vers le dispositif de déclenchement (2),
**caractérisé en ce que** plusieurs aimants de commutation (5) sont disposés dans la région périphérique extérieure d'un coulisseau de travail (4), à un certain écartement mutuel, et sont munis de parties d'aimants (5a-5d) qui présentent des polarités différentes, et en ce qu'un nombre égal d'aimants de déclenchement (17) munis de parties d'aimants de polarités opposées sont arrangés dans la même région périphérique que les aimants de commutation (5) dans le dispositif de déclenchement (2), et en ce que les paires de contacts comprennent des doigts de contact (14, 18) inclus dans le dispositif de commutation (1) et dans le dispositif de déclenchement (2), les doigts de contact (18) inclus dans le dispositif de déclenchement (2) faisant saillie, à l'état non commuté, au-delà du côté dirigé vers le dispositif de commutation (1), et étant montés élastiquement dans le sens du déclenchement (2).

2. Dispositif de raccordement électromécanique selon la revendication 1, **caractérisé en ce que**
les aimants de commutation (5) et les aimants de déclenchement (17) sont constitués par des segments d'anneau.

3. Dispositif de raccordement électromécanique selon la revendication 1 ou 2 **caractérisé en ce que**
le coulisseau de travail (4) est de conformation au moins approximativement circulaire.

4. Dispositif de raccordement électromécanique selon la revendication 2 ou 3, **caractérisé en ce que**
plusieurs, de préférence quatre, aimants (5, 17) qui possèdent des pôles nord et des pôles sud sont arrangés dans le dispositif de commutation (1) et dans le dispositif de déclenchement (2) d'une façon répartie sur la circonférence.

5. Dispositif de raccordement électromécanique selon la revendication 4, **caractérisé en ce que**
chaque aimant (5, 17) est constitué par un groupe de quatre possédant des parties d'aimants (5a-5d) de différentes polarités.

6. Dispositif de raccordement électromécanique selon la revendication 5, **caractérisé en ce que**
les parties d'aimants sont arrangées dans des combinaisons nord-sud alternées, avec une symétrie de 180°.

7. Dispositif de raccordement électromécanique selon la revendication 6, **caractérisé en ce que**
chaque groupe de quatre est composé de deux parties d'aimants de pôle nord et de pôle sud (5a-5d), dans lequel les pôles sud et nord sont mutuellement opposés radialement et dans la direction circonférentielle.

8. Dispositif de raccordement électromécanique selon l'une des revendications 1 à 7, **caractérisé en ce que**
dans l'état commuté, les aimants de commutation (5) et les aimants de déclenchement (17) sont en contact avec l'anneau de masse (6).

9. Dispositif de raccordement électromécanique selon une des revendications 1 à 8, **caractérisé en ce que**
les contacts d'amenée du courant (12) sont disposés au moins approximativement dans une région du boîtier (3) située entre le centre du boîtier et les aimants de commutation (5), le contact mobile (13) étant constitué par une couche conductrice de l'électricité prévue sur le coulisseau de travail (4).

10. Dispositif de raccordement électromécanique selon l'une des revendications 1 à 9, **caractérisé en ce que**
l'anneau de masse (6) est constitué par un anneau de guidage pour les aimants de commutation (5), qui comprend des parois latérales d'anneau qui font saillie dans le volume intérieur du boîtier et qui entourent les aimants de commutation (5) avec jeu.
